# EUROPÄISCHE PATENTANMELDUNG

(11) **EP 4 702 875 A1**
(43) Veröffentlichungstag der Anmeldung: **04.03.2026**
(21) Anmeldenummer: 25196143.9
(22) Anmeldetag: 15.08.2025
(51) Int. Cl.: A47B 47/04, A47B 87/00, A47B 91/02, A47B 95/00

(54) **SCHRANK, SCHRANKSYSTEM UND ANORDNUNG HIERAUS UND EIN VERFAHREN ZUM AUFBAUEN HIERFÜR**

(30) Priorität: 26.08.2024 DE 202024001621 U
(71) Anmelder: TREL Systems AG, 45881 Gelsenkirchen (DE)
(72) Erfinder: Amlang, Heinrich, 46236 Bottrop (DE)
(74) Vertreter: Moser Götze & Partner Patentanwälte mbB

(57) **Zusammenfassung**

Die vorliegende Erfindung betrifft einen Schrank (1a, 1b, 1c) mindestens umfassend zwei Seitenwände (2a, 2i) und eine zwischen den zwei Seitenwänden (2a, 2i) angeordnete Rückwand (4). Um eine einfache Montage zu erreichen, wird vorgeschlagen, dass die Rückwand (4) relativ zu den zwei Seitenwänden (2a, 2i) verschiebbar ist. Auch betrifft die Erfindung ein Schranksystem (100) aus mehreren dieser Schränke, eine Anordnung des Schranksystems in einer Wandnische (60) und ein Verfahren zum Aufbauen dieses Schrankes oder Schranksystems mit Hilfe eines Montagebandes (51).

## Beschreibung

Die vorliegende Erfindung betrifft einen Schrank, mindestens umfassend zwei Seitenwände und eine zwischen den zwei Seitenwänden angeordnete Rückwand, ein Schranksystem aus mehreren dieser Schränke sowie eine Anordnung mit einem eingebauten Schranksystem. Auch betrifft die Erfindung ein Verfahren zum Aufbauen dieses Schrankes oder Schranksystems.

Es ist allgemein bekannt, einzelne Schränke nebeneinander aufzustellen und somit ein Schranksystem beziehungsweise eine Schrankwand zu erhalten. Jeder einzelne Schrank besteht im Wesentlichen aus zwei voneinander beabstandeten Seitenwänden, die über quer zu diesen oben beziehungsweise unten angeordnete Deckel- sowie Bodenelemente verbunden sind und von hinten über eine an den Seitenwänden, dem Deckelelement und dem Bodenelement befestigte Rückwand zu einem Schrankkorpus beziehungsweise dem Schrank verschlossen sind. Hierbei sind die Deckel- sowie Bodenelemente über Verbinder lösbar mit den Seitenwänden verbunden. Die vorzugsweise von außen aufgebrachte und häufig verschraubte oder vernagelte Rückwand steift den Schrankkorpus aus. Somit ist jeder Schrankkorpus ein eigenständiger Schrank mit zwei Seitenwänden. Frontseitig können zudem Türen, insbesondere Dreh- oder Schiebtüren, und innen beispielsweise Böden, Kleiderstangen, Haken oder Schubladen vorgesehen sein. Die einzelnen Schränke dienen jeweils zur Aufbewahrung von Kleidung, Schuhen oder anderen Gegenständen, wobei diese jeweils in den Schränken liegen oder hängen können. Derartige Schränke beziehungsweise Schranksysteme können als Einbauschränke mit einer Fronteinkleidung zwischen Boden und Raumdecke oder auf dem Boden gestellte Schränke ausgebildet sein. Im Zusammenhang mit einer Montage kann es erforderlich sein, den Schrank stehend aufzubauen, da die Höhe des Raumes für eine liegende Montage und ein Aufstellen nicht ausreicht. Außerdem ist jeder Schrank vor dem Verbinden zu dem Schranksystem einzeln auszurichten.

Das deutsche Gebrauchsmuster DE 1 868 432 U offenbart ein Schranksystem aus zwei oder vier nebeneinander angeordneten einzelnen Schränken, wobei zwei benachbarte Schränke sich eine gemeinsame Seitenwand mit der einhergehenden Materialeinsparung teilen.

Ausgehend von diesem Stand der Technik liegt der vorliegenden Erfindung die Aufgabe zu Grunde, einen Schrank, ein Schranksystem hieraus, eine Anordnung mit dem Schranksystem und ein Verfahren zum Aufbauen hierfür zu schaffen, die sich durch eine einfache Montage auszeichnen.

Diese Aufgabe wird durch einen Schrank mit den Merkmalen des Anspruchs 1, ein Schranksystem mit den Merkmalen des Anspruchs 10, eine Anordnung mit den Merkmalen des Anspruches 12 und ein Verfahren mit den Merkmalen des Anspruchs 13 gelöst. Vorteilhafte Ausgestaltungen der Erfindung sind den Ansprüchen 2 bis 9, 11, 14 und 15 entnehmbar.

Erfindungsgemäß wird bei einem Schrank, der mindestens zwei Seitenwände und eine zwischen den zwei Seitenwänden angeordnete Rückwand umfasst, eine vereinfachte Montage dadurch erreicht, dass die Rückwand relativ zu den zwei Seitenwänden verschiebbar ist. Eine vertikale Ausrichtung der Seitenwände kann somit entkoppelt von der Rückwand vorgenommen werden. Die in Vertikalrichtung verschiebbare Rückwand erlaubt eine vertikale Ausrichtung der Seitenwände, ohne diese Ausrichtung durch eine Befestigung mit den Seitenwänden zu behindern und in Folge davon den Schrank zu verspannen. Auch ein Bodenteil und ein Deckelteil, die zwischen den Seitenwänden befestigt werden, sowie etwaige weitere Bauteile des Schrankes sind nicht mit der Rückwand verbunden. Dieser Schrank kann auch eine Größe aufweisen, bei der der Schrank sich an einem Einbauort von einem Fußboden bis zumindest nahezu zu einer Raumdecke erstreckt. Dort können Schränke nicht im zusammengebauten Zustand aufgestellt werden, da die Diagonale des Schrankes länger als die Raumhöhe ist. Der Schrank muss lotrecht montiert werden.

Vorteilhaft ist vorgesehen, dass die Rückwand nach oben und unten verschiebbar ist. Der entstehende Schrank ist somit einfach auf einen nicht ebenen Fußboden aufstellbar und dann vertikal anpassbar.

Ebenfalls Vorteilhaft ist vorgesehen, dass die Rückwand und die zwei Seitenwände auf einem Fußboden, vorzugsweise direkt, aufstehen. Hierdurch ist bereits bei der Montage von einer Seitenwand und der Rückwand bereits ein stabiler Zwischenzustand erreicht, der eine Ein-Mann-Montage ermöglicht.

Alleinstehend erfindungsgemäß ist vorgesehen, dass in oder an den zwei Seitenwänden jeweils eine Nut angeordnet ist, in die die Rückwand mit ihrem seitlichen Rand eingeschoben ist. Diese Anordnung der Nuten für die einzusteckende Rückwand ist eine eigenständige erfinderische Idee, da bereits eine Seitenwand mit einer eingesteckten Rückwand sehr standsicher ist. Hierdurch wird ein standsicherer Winkel geschaffen, der auf dem Fußboden aufsteht. Die Montage des Schranks ist somit von einer einzigen Person durchführbar. Wird die zweite Seitenwand auf die Rückwand gesteckt, wird durch das dadurch entstehende U die Standsicherheit des Zwischenschranks weiter erhöht. Die Nuten sind vorzugsweise als Schlitze in den Seitenwänden angeordnet, können aber mit entsprechenden Profilen auch an der Rückseite der Seitenwand angebracht werden. Wichtig ist am Ende, dass die Höhenverschiebbarkeit von Seitenwand zur Rückwand relativ zueinander geschaffen wird. Diese Höhenverschiebbarkeit bleibt auch zumindest in einem Montage-Zwischenzustand erhalten, wenn zwischen den Seitenwänden Boden- und Deckelteile montiert werden. Die Rückwand ist auch relativ zu den Boden- und Deckelteilen und somit an den Boden- und Deckelteilen vorbei höhenverschiebbar.

Konstruktiv besonders einfach ist vorgesehen, dass die zwei Seitenwände zumindest in einem Montage-Zwischenzustand jeweils über Höhenversteller auf dem Fußboden aufgestellt und in der Höhe, vorzugsweise relativ zu der Rückwand, verstellbar sind. Dies erleichtert die vertikale Ausrichtung der Seitenwände auch durch eine Person.

Weiterhin konstruktiv besonders einfach ist vorgesehen, dass die Rückwand über Füße, insbesondere weitere Höhenversteller, auf dem Fußboden aufgestellt ist. Hierdurch kann die Rückwand bei dem Einstecken in die Nut der Seitenwand leicht am unteren Rand zwischen den Füßen, die nur einen kleineren Teil der Länge des unteren Randes einnehmen, von unten ergriffen werden.

Vorteilhaft ist vorgesehen, dass die Rückwand eine Länge aufweist, die größer als eine Länge einer Seitenwand ist. Die Länge der Rückwand ist wenigstens um die mögliche Verstellbarkeit der Höhenversteller größer als die Länge der Seitenwand. Hierdurch wird erreicht, dass die Rückwand jeweils über das Deckelteil und das Bodenteil nach und unten hinausragt und der Innenraum des Schrankes auch bei veränderter Höhe der Rückwand durch die Rückwand verschlossen ist.

Weiterhin montageerleichternd ist vorgesehen, dass an einer Rückseite der Seitenwänden jeweils ein Befestigungsmittel angeordnet ist, an die ein Montageband zumindest zeitweise befestigbar ist, das die Seitenwände miteinander verbindet. Vorteilhaft ist vorgesehen, dass das Montageband elastisch ist und/oder die Befestigungsmittel Heftzwecken, Dornen, Nieten, Stifte oder Nägel sind. Mittels des an die Befestigungsmittel befestigten Montagebandes werden die Seitenwände gegeneinander und somit die Rückwand in die Nuten und gehalten. Vorzugsweise wird das Montageband auf die Dornen aufgespießt

In Bezug auf ein aus dem Schrank aufzubauenden Schranksystems mit mindestens zwei nebeneinander angeordneten Schränken ist vorteilhafter Weise vorgesehen, dass benachbarte Schränke sich eine gemeinsame innere Seitenwand teilen. Das entstehende Schranksystem hat somit einen modularen Aufbau. Hierbei ist vorteilhafter Weise vorgesehen, dass eine Breite einer inneren Seitenwand, insbesondere exakt, doppelt so groß ist wie eine Breite einer äußeren Seitenwand. Die äußere Seitenwand ist bevorzugt nicht weniger als 18 mm und nicht mehr als 19 mm dick. Die innere Seitenwand hat eine Materialdicke von 36 mm bis 38 mm. Hierdurch wird erreicht, dass alle Türen oder Fronten je Schrank eines Schranksystems die gleiche Breite haben können und übliche Scharniere verwendet werden können. Auch können Türen oder Fronten eines fremden Schranksystems mit aneinander gestellten Einzelschränken und gleichen Korpusabmessungen verwendet werden. Auch kann das gesamte Schranksystem auch bei unebenem Fußboden zunächst aufgestellt werden und jeweils die Seitenwände einzeln in Bezug auf ihre Höhe ausgerichtet werden.

Auch betrifft die Erfindung eine Anordnung mit einem vorbeschriebenen Schranksystem, bei dem vorteilhafterweise das Schranksystem in einer Wandnische mit seitlichen und gegenüberliegenden Wänden eingebaut ist, zwischen den Wänden und dem Schranksystem eine Fronteinkleidung angeordnet ist und die Fronteinkleidung von innerhalb des Schranksystems lösbar an dem Schranksystem befestigt ist. Diese Anordnung ermöglicht, einen passgenauen Einbauschrank auch für wechselnde Bestimmungsorte vorzusehen. Die einzelnen Bauteile wie äußere Seitenwände, Deckelteile und bei Bedarf Bodenteile sind demnach von innen von der Fronteinkleidung trennbar und bis auf das Deckelteil sind alle Bauteile einschließlich der Rückwände über Steckverbindungen zusammengefügt. Es ist bekannt, dass Einbauschränke im Fall eines Wohnungswechsels regelmäßig in der Wohnung zurückgelassen werden, weil eine Anpassung an einen neuen Bestimmungsort ähnliche Kosten verursachen würde wie die Anschaffung eines neuen Einbauschrankes. Die völlig neuartige Anordnung ist deshalb erfinderisch auch für Mieter einer Wohnung geeignet, weil im Umzugsfall der einfach zu montierende Einbauschrank auch wieder einfach zu demontieren und zu transportieren ist wie ein mobiler Nichteinbauschrank. Hierfür kann die Fronteinkleidung einfach demontiert werden. Am neuen Bestimmungort wird eine neue Fronteinkleidung angefertigt, das Schranksystems oder Teil hiervon oder einer Erweiterung hiervon wieder aufgebaut.

Erfindungsgemäß wird ein montagevereinfachendes Verfahren zum Aufbauen eines Schranks oder eines Schranksystems erreicht durch die folgenden Schritte: Aufstellen einer ersten äußeren Seitenwand, Aufstellen und Einschieben einer ersten Rückwand in eine Nut der ersten äußeren Seitenwand, Aufstellen und Einschieben einer zweiten äußeren Seitenwand oder einer zweiten inneren Seitenwand mit ihrer Nut auf einen Rand der ersten Rückwand, Befestigen eines Montagebandes an einem Befestigungsmittel an der ersten äußeren Seitenwand, Spannen und Befestigen des Montagebandes an einem Befestigungsmittel an der zweiten äußeren Seitenwand oder an der zweiten inneren Seitenwand, bei Bedarf Wiederholen der vorhergehenden Schritte zum Aufbauen weiterer Schränke des Schranksystems. Die Nuten und die einsteckbare Rückwand in Kombination mit dem Montageband ermöglichen einen Aufbau des Schrankes beziehungsweise des Schranksystems durch eine einzelne Person.

Besonders einfach gestaltet sich eine Höhenausrichtung dadurch, dass die Seitenwände über ein Verstellen von Höhenverstellern an den Seitenwänden auf ein gemeinsames Höhenniveau ausgerichtet werden.

Grundsätzlich ist es möglich, dass entweder nach dem Ausrichten auf ein gemeinsames Höhenniveau oder nach dem Spannen und Befestigen des Montagebandes je Schrank ein Bodenteil und ein Deckelteil zwischen den Seitenwänden befestigt werden.

### Nachfolgend wird die Erfindung anhand von in einer Zeichnung dargestellten

Ausführungsbeispielen näher erörtert. Es zeigen:
Figur 1 eine Draufsicht auf ein Schranksystem nach dem Stand der Technik mit zwei aneinander angrenzenden Schränken;
Figur 2 eine Draufsicht auf ein erfindungsgemäßes Schranksystem mit zwei aneinander angrenzenden Schränken;
Figur 3 zeigt eine Rückansicht eines einzelnen Schrankes des Schranksystems,
Figur 4 eine Rückansicht einer Schranksystems in einem Zwischen- Montagezustand;
Figur 5 eine Frontansicht des Schranksystems der Figur 4 in einem ausgerichteten Zwischen-Montagezustand;
Figur 6 eine Frontansicht eines in einer Einbaunische aufgestellten Schrankes in einem Zwischen-Montagezustand.

Die Figur 1 zeigt eine Draufsicht auf ein Schranksystem AB nach dem Stand der Technik mit zwei einzelnen und aneinander angrenzenden ersten und zweiten Schränken A, B. Die beiden dargestellten Schränke A, B weisen jeweils einen Schrankkorpus mit zwei gegenüberliegenden und voneinander beabstandeten Seitenwänden C, einer Rückwand D sowie einer Frontwand E auf, die jeweils in einer Hochrichtung I3 ausgerichtet sind und einen Innenraum (nicht gezeigt) begrenzen. Die Rückwände D sind jeweils von hinten in nach hinten offenen Aussparungen an den Seitenwänden C und gegebenenfalls an einem Deckelteil H und einem Bodenteil (nicht gezeigt) befestigt. Die Frontwände E sind jeweils als Tür ausgebildet, wobei die Türen jeweils über mindestens zwei Scharniere G schwenkbar an einer Seitenwand C befestigt sind. Dabei grenzen die inneren Seitenwände C der beiden Schränke A, B direkt aneinander an. Der Innenraum der Schränke A, B ist oben jeweils durch das Deckelteil H begrenzt, wobei diese jeweils mittels Möbelverbindern F an den Seitenwänden C befestigt sind. Zudem sind die Innenräume jeweils an einer Unterseite (nicht dargestellt) durch das Bodenteil (nicht dargestellt) begrenzt.

Die Figur 2 zeigt eine Draufsicht auf ein erfindungsgemäßes Schranksystem 100 aus einem ersten Schrank 1a und einem zweiten Schrank 1b, die in einer horizontalen Längsrichtung I1 aneinandergereiht sind. In üblicher Weise begrenzen die beiden Schränke 1a, 1b jeweils einen Innenraum 3. Das Schranksystem 100 ist somit zum modularen Aneinanderreihen von Innenräumen 3 vorgesehen. Im hier gezeigten Ausführungsbeispiel sind zwei Innenräume 3 aneinandergereiht. Die Erfindung betrifft aber auch Schranksysteme 100 mit nur einem oder mehr als zwei Innenräumen 3. Hierbei ist in üblicher Weise jeder der Innenräume 3 jeweils durch zwei Seitenwände 2a, 2i, ein Bodenteil 5 (siehe Figur 5), ein Deckelteil 6 (siehe Figur 5) und eine Rückwand 4 sowie gegebenenfalls durch eine Frontwand (nicht dargestellt), insbesondere eine Schiebe- oder Drehtür, begrenzt.

Die einzelnen Schränke 1a, 1b dienen jeweils zur Aufbewahrung von Kleidung, Schuhen oder anderen Gegenständen, wobei diese jeweils in den Schränken 1a, 1b liegen oder hängen können. Derartige Schränke 1a, 1b beziehungsweise Schranksysteme 100 können als Einbauschränke mit einer Fronteinkleidung zwischen einem Fußboden 10 und einer Raumdecke oder auf dem Boden gestellte Schränke ausgebildet sein. Im Zusammenhang mit einer Montage kann es erforderlich sein, jeden Schrank 1a, 1b stehend aufzubauen, da die Höhe des Raumes für eine liegende Montage und ein Aufstellen nicht ausreicht. In den Innenräumen 3 können beispielsweise Böden, Kleiderstangen, Haken oder Schubladen vorgesehen sein.

Die Seitenwände 2a, 2i, die Bodenteile 5, die Deckelteile 6, die Rückwände 4 und die Frontwände sind jeweils als flache Platten mit rechteckigem oder quadratischem Querschnitt ausgebildet und häufig beschichtete Spannplatten.

Gegenüber dem in der Figur 1 dargestellten Schranksystem AB mit Seitenwänden C mit einer einheitlichen Breite beziehungsweise Dicke zeichnet sich das vorliegende Schranksystem 100 mit mehr als einem Innenraum 3 durch zwei äußere Seitenwände 2a mit einer Breite ba aus, die etwa halb so groß ist wie die innere Seitenwand 2i mit einer Breite bi. Die innere Seitenwand 2i ist zwischen den beiden Innenräumen 3 angeordnet. An die beidem äußeren Seitenwände 2a schließen sich außen in entsprechender Weise keine weiteren Innenräume 3 an. Die innere Seitenwand 2i weist eine Breite bi, insbesondere eine Materialdicke von 36 mm bis 38 mm, auf. Die Breite ba der äußeren Seitenwand 2a weist insbesondere eine Materialdicke von 18 mm bis 19 mm auf. Hierdurch ergibt sich gegenüber einzelnen Schränken A, B einerseits ein Montagevorteil, da nur eine innere Seitenwand 2i montiert werden muss aber gleichzeitig die von den einzelnen Schränken A, B bekannten Frontwände E mit den dort üblichen Breiten verwendet werden können ohne etwaige Anpassungen an der Breite oder den Scharnieren vornehmen zu müssen.

In der Figur 2 ist das Schranksystem 100 in einem Zwischen-Montagezustand gezeigt.

Im dargestellten Ausführungsbeispiel wird beispielhaft zunächst die linke äußere Seitenwand 2a aufgestellt.

Zur nachfolgenden Aufnahme der Rückwand 4 in die linke äußere Seitenwand 2a haben die inneren und äußeren Seitenwände 2a, 2i in der horizontalen Querrichtung I2 gesehen am jeweiligen hinteren Ende eine im Querschnitt rechteckige Nut 21, die sich in Hochrichtung I3 gesehen jeweils über die gesamte Länge l4 der Seitenwand 2a, 2i (siehe Figur 3) erstreckt und vorzugsweise durchgehend eine gleiche Tiefe aufweist. Die äußeren Seitenwände 2a haben nur an ihrer Innenseite eine Nut 21 und die inneren Seitenwände 2i auf beiden Seiten. Der Querschnitt der Nut 21 ist so gewählt, dass die Rückwand 4 mit ihrem Rand 4a in Einschubrichtung e, die parallel zur Längsrichtung l1 verläuft, formschlüssig aber mit leichtem Spiel in die Nut 21 einsteckbar aber weiterhin in Längsrichtung der Nut 21 und somit in die Hochrichtung I3 verschiebbar ist. Unter leichtem Spiel werden wenige 1/10 mm, vorzugsweise 1/10 bis 3/10mm, verstanden. Hierbei ist die Rückwand 4 nicht dünner als 10mm und nicht dicker als 12 mm.

Nach Aufstellen der linken äußeren Seitenwand 2a wird die Rückwand 4 aufgestellt und mit ihrem linken Rand 4a in die Nut 21 der linken äußeren Seitenwand 2a in einer Einschubrichtung e, die in Längsrichtung l1 verläuft, geschoben. Da die Rückwand 4 in die Nut 21 eingeschoben und die Rückwand 4 sowie die linke äußere Seitenwand 2a auf einem Fußboden 10 ruht sowie in einer Draufsicht gesehen die Rückwand 4 sowie die linke äußere Seitenwand 2a rechtwinklig zueinander ausgerichtet sind, stehen die Rückwand 4 sowie die linke äußere Seitenwand 2a eigenständig auf dem Fußboden 10. Die Seitenwand 2a und die Rückwand 4 bilden einen standsicheren Winkel.

In einem weiteren Montageschritt wird die innere Seitenwand 2i aufgestellt und in Einschubrichtung e mit ihrer linken Nut 21 auf den rechten Rand 4a der Rückwand 4 aufgeschoben.

Sobald zwei Seitenwände 2a, 2i und eine Rückwand 4 aufgestellt und ineinandergeschoben sind, wird dieser so entstandene und bereits relativ stabil stehende Zwischenschrank über ein Montageband 51 zusätzlich stabilisiert, bevor ein Bodenteil 5 und ein Deckelteil 6 eingebaut werden und die Seitenwände 2a, 2i vertikal ausgerichtet werden. Das Montageband 51 verleiht dem Zwischenschrank beziehungsweise dem Teil des ersten Schranks 1a in diesem unbefestigten Zwischen-Montagezustand ausreichend Stabilität, um ein Auseinanderfallen der beiden Seitenwände 2a, 2i und Rückwand 4 zu verhindern. Das Montageband 51 kann eine Schnur oder ein schmales Band sein, das elastisch oder starr ist. Hierfür wird in einem ersten Schritt an einer schmalen Rückseite 2r der linken äußeren Seitenwand 2a ein Befestigungsmittel 52 wie beispielsweise ein Stift, ein Nagel oder ein Dorn angebracht oder ist bereits vor dem Aufstellen der Seitenwände 2a, 2i angebracht worden oder bereits dort vorgesehen. In Längsrichtung der Seitenwände 2a, 2i gesehen ist das Befestigungsmittel 52 etwa in der Mitte der jeweiligen Seitenwand 2a, 2i angeordnet, d.h. in einem Bereich von 40 bis 60 % der Länge der jeweiligen Seitenwand 2a, 2i. Ein erstes Ende des Montagebandes 51 wird nun an dem Befestigungsmittel 52 befestigt, gespannt und an einem zweiten Befestigungsmittel 52 an einer schmalen Rückseite 2r der ersten inneren Seitenwand 2i befestigt. Vorzugsweise ist das Montageband 51 elastisch ausgebildet und wird unter Spannung befestigt. Das befestigte Montageband 51 zieht die beiden Seitenwände 2a, 2i in oder gegen die Längsrichtung l1 zueinander und schiebt dabei die Ränder 4a der Rückwand 4 bis zu einem Nutgrund in die jeweilige Nut 21. Das Montageband 51 verläuft somit hinter der Rückwand 4 und im Wesentlichen horizontal. Somit wird vermieden, dass die Rückwand 4 aus den Nuten 21 in den Seitenwänden 2a, 2i rutscht. Vorzugsweise ist das Montageband 51 ausreichend lang, dass es auch zum Spannen weiterer Teilschränke des aufzustellenden Schranksystems 100 ausreicht. Das Montageband 51 hat den Zweck die Seitenwände 2a, 2i und die Rückwand 4 zumindest temporär aneinander zu fixieren.

Nun wird in vergleichbarer Weise der zweite Schrank 1b oder etwaige weitere Schränke aufgebaut und jeweils mit dem Montageband 51 verspannt. Bei diesem Montageverfahren werden daher zunächst alle Seitenwände 2a, 2i und Rückwände 4 zusammengeschoben und standsicher an ihrem Bestimmungsort aufgestellt.

In Bezug auf den entstandenen Zwischenschrank sind die Seitenwände 2a, 2i parallel und in Längsrichtung l1 beabstandet voneinander aufgestellt. Weiterhin sind die Rückwände 4 quer zu den Seitenwänden 2 aufgestellt, so dass sie sich in eine Querrichtung I2 erstrecken. Die Seitenwände 2 und die Rückwände 4 zudem in Hochrichtung I3 ausgerichtet sind. Dabei erstreckt sich die Hochrichtung I3 quer zur Längsrichtung l1 und quer zur Querrichtung I2.

Anschließend werden an jeweils zwei zueinander benachbarten Seitenwänden 2a, 2i das Deckelteil 6 und das Bodenteil 5 (nicht gezeigt) ortsfest befestigt, insbesondere zwischen diese eingefügt. Eine Befestigung des Deckelteils 6 und des Bodenteils 5 an den Seitenwänden 2a, 2i erfolgt über für lösbare Verbinder 7. In üblicher Weise schließt das Deckelteil6 mit seiner Oberseite bündig mit dem oberen Rand der Seitenwände 2a, 2i ab und das Bodenteil 5 in entsprechender Weise mit dem unteren Rand der Seitenwände 2a, 2i. Hierbei sind das Deckelteil5 und das Bodenteil5 nicht an der Rückwand 4 befestigt und sind gegenüber der Rückwand 4 höhenverschiebbar in und gegen die Hochrichtung I3. Der erste Schrank 1a ist dann in Bezug auf die Längsrichtung l1 und die Querrichtung I2 fixiert. Da die Seitenwände 2 und die Rückwand 4 auf dem Fußboden 10 aufgestellt sind, ist der Schrank 1 dann auch in Hochrichtung I3 fixiert. In Hochrichtung I3 kann der erste Schrank 1a nun aber abschließend ausgerichtet werden, indem ein Abstand a (siehe Figur 3) eines unteren Randes der Seitenwände 2a, 2i vom Fußboden 10 mittels Höhenverstellern 8, insbesondere schraubbaren Füßen, eingestellt wird. Die Höhenversteller 8 sind am unteren Rand der Seitenwände 2a, 2i befestigt. Da das Deckelteil 6 und das Bodenteil 5 nun ortsfest an den Seitenwänden 2 befestigt sind, werden sie dabei ebenfalls, vorzugsweise in eine waagerechte Position, ausgerichtet. Dabei kann jede Seitenwand 2a, 2i unabhängig von den weiteren Seitenwänden 2a, 2i des Schranksystems 100 ausgerichtet werden. Da die Rückwand 4 auf dem Fußboden 10 aufgestellt ist, bleibt ihre Höhe dabei unverändert.

In der Figur 2 ist bisher nur das linke Deckelteil 6. Das rechte Deckelteil fehlt noch.

Grundsätzlich ist auch denkbar, alle oder ein Teil der Seitenwände 2a, 2i des Schranksystems 100 in dem Zwischen-Montagezustand bereits vor dem Einbauen der Boden- und Deckelteil 5, 6 vertikal auszurichten.

Zusätzlich ist in der Figur 2 angedeutet, dass das Schranksystem 100 in eine Wandnische 60 mit Wänden 63 eingebaut ist. In der Draufsicht gesehen hat die Wandnische 60 zumindest zwei gegenüberliegende und zumeist zueinander parallele Wände 63, die über eine hintere Raumwand miteinander verbunden sind. Zwischen den Wänden 63 und einer umlaufenden Außenseite des Schranksystem 100 und somit entlang der äußeren Seitenwände 2a, der Deckelteile 6 und bei Bedarf auch der Bodenteile 5 ist eine ein- oder mehrteilige Fronteinkleidung 61 angeordnet. Die plattenartige Fronteinkleidung 61 ist von innerhalb des Schranksystems 100 über Schrauben 64 lösbar mit dem Schranksystem 100 verbunden. Hierfür ist die Fronteinkleidung an Profilen 62, vorzugsweise Trockenbauprofilen, über Schrauben 64 befestigt und die Profile 62 liegen außen auf den äußeren Seitenwänden 2a, den Deckelteilen 6 und bei Bedarf auch den Bodenteilen 5 auf und werden jeweils von den Innenräumen 3 des Schranksystems 100 aus über weitere Schrauben 64 an dem Schranksystem 100 befestigt.

Die Figur 3 zeigt eine Rückansicht eines einzelnen Schrankes 1a des Schranksystems 100 in dem Zwischen-Montagezustand, d.h. ohne eingebaute Deckel- und Bodenteile 6, 5 aber mit montiertem Montageband 51. Wie zuvor beschrieben ist die Rückwand 4 zwischen den beiden Seitenwänden 2a, 2i angeordnet beziehungsweise in deren Nuten 21 eingeschoben. Die Seitenwände 2a, 2i und die Rückwand 4 sind auf dem Fußboden 10 aufgestellt und erstrecken sich zudem in Hochrichtung I3. An dem unteren Rand der Rückwand 4 sind zwei Füße 26 angeordnet, die einem Abstand von dem unteren Rand der Rückwand 4 zu dem Fußboden 10 schaffen. Die Füße 26 erleichtern ein vertikales Ausrichten der Rückwand 4, da der untere Rand der Rückwand 4 zugänglich ist. Grundsätzlich können diese Füße 26 auch entfallen. Die Füße 26 der Rückwand 4 sind nicht höhenverstellbar. Aufgrund einer hier dargestellten Bodenunebenheit 12 in Form eines Gefälles führt ein vertikales Ausrichten der Seitenwände 2a, 2i dazu, dass der untere Rand 4b der Rückwand 4 beziehungsweise der linke Fuß 26 den Kontakt zum Fußboden 10 verliert und gegebenenfalls die linke innere Seitenwand 2i mit ihren Füßen in Form der Höhenversteller 8 auch vom Fußboden 10 abheben, wenn der seitliche Rand 4a der Rückwand 4 nicht leicht in der Nut 21 der inneren Seitenwand 2i gleitet sondern in seiner eingesteckten Position hängenbleibt. Ein Nivellierelement 13 in Form eines Keils kann vorgesehen werden, um unterhalb des linken Fußes 26 gesteckt zu werden und die Rückwand 4 in der vertikal beziehungsweise horizontal ausgerichteten Lage zu halten. Anschließend sind die Höhenversteller 8 der linken Seitenwand 2i in Richtung des Fußbodens 10 auszufahren beziehungsweise auszudrehen, um den Schrank 1a vertikal und unabhängig vom Niveau des Fußbodens 10 auszurichten.

Auch ist denkbar, dass die Rückwand 4 vertikal ausgerichtet wird und die linke Seitenwand 2i mit ihrem Höhenversteller 8 auf dem Fußboden 10 stehen bleibt und erst nach Ausrichten der Rückwand 4 durch Verstellen der Höhenversteller 8 auf ein Niveau mit der rechten Seitenwand 2a gehoben wird.

Auf jeden Fall zeigt sich, dass die Rückwand 4 und die Seitenwände 2a, 2i unabhängig voneinander in der Höhe verstellt werden können, um den Schrank 1a vertikal ausrichten zu können.

Zum Einbau des Schrankes 1a beziehungsweise des Schranksystem 100 in eine Einbaunische 14 sind an der bereits aufgestellten rechten äußeren Seitenwand 2a außen zwei blockartige Abstandhalter 9 angeordnet, durch die ein Mindestabstand (nicht gezeigt) des Schrankes 1 gegenüber einer Raumwand einer Wandnische sichergestellt werden kann.

Die Rückwand 4 weist eine Länge l5 auf, die größer als eine Länge l4 der Seitenwände 2a, 2i ist. Die Länge l5 der Rückwand 4 beträgt etwa die Länge l4 der Seitenwände 2 zuzüglich einer maximal möglichen Höhenverstellung der Seitenwände 2a, 2i durch die Höhenversteller 8. Dadurch überragt auch eine maximal höhenverstellte Seitenwand 2 die Rückwand 4 nicht. Wenn an der Seitenwand 2 ein Deckelteil 6 befestigt ist, entsteht dadurch auch bei maximal höhenverstellter Seitenwand 2a, 2i kein Spalt zwischen der Rückwand 4 und dem Deckelteil 6.

Die Figur 4 zeigt eine Rückansicht eines Schranksystems 100 mit drei Schränken 1a, 1b, 1c in einem Zwischen-Montagezustands. An den ersten Schrank 1a gemäß Figur 3 sind zwei weitere Schränke 1b, 1c angebaut worden. Das Schranksystem 100 umfasst daher drei modular aneinandergereihte Schränke 1a, 1b, 1c. Zum Anbauen der weiteren Innenräume 3 beziehungsweise Schränke 1b, 1c sind abwechselnd jeweils eine Rückwand 4 und eine Seitenwand 2a, 2i in der vorbeschriebenen Weise an den ersten Schrank 1a angebaut worden. An den Rückseiten 2r der Seitenwände 2a, 2i ist mittels der Befestigungsmittel 52 das Montageband 51 befestigt worden. Das Schranksystem 100 ist auf dem Fußboden 10, der ein Gefälle 12 aufweist, aufgestellt. Dadurch bestehen Höhendifferenzen zwischen den Seitenwänden 2a, 2i und den Rückwänden 4. Auch sind die unteren Ränder 2u der Seitenwände 2 noch nicht über die Höhenversteller 8 waagerecht ausgerichtet.

Die Figur 5 zeigt eine Frontansicht des Schranksystems 100 der Figur 4 im ausgerichteten Zwischen-Montagezustand. Es ist ersichtlich, dass das Schranksystem 100 montiert und ausgerichtet ist. Zum Ausrichten sind die Höhenversteller 8 entsprechend dem Gefälle 12 des Fußbodens 10 verstellt. Dadurch verlaufen die Bodenteile 5 und die Deckelteile 6 waagerecht.

Sichtbar ist, dass die auf dem Fußboden 10 abgestellten Rückwände 4 aufgrund des durch das Gefälle 12 für die Seitenwände 2a, 2i unterschiedlichen, notwendigen Höhenausgleichs verschieden weit über die Deckelteile 6 hinausragen.

Die Figur 6 zeigt eine Frontansicht eines in eine Einbaunische 14 aufgestellten Schranksystems 100 mit drei Schränken 1a, 1b, 1c in einem Zwischen-Montagezustand. Hier weist der Fußboden 10 eine Bodenunebenheit 12 in Form einer Einbuchtung auf. Dadurch ist eine oberhalb der Einbuchtung 12 aufgestellte Seitenwand 2 tiefer als die weiteren Seitenwände 2 aufgestellt. Die Bodenteile 5 und die Deckelteile 6 sind dadurch nicht waagerecht ausgerichtet. Dies ist durch Höhenverstellen des Höhenverstellers 8, der an der in der Einbuchtung 12 abgestellten zweiten inneren Seitenwand 2i angeordnet ist, einstellbar, so dass die zweite innere Seitenwand 2i entsprechend angehoben wird.

Die an die linke äußere Seitenwand 2a des Schranksystems 100 befestigten Abstandhalter 9 werden hier zum Einstellen eines Abstands des Schranksystems 100 seitlich zu einer Wand einer Einbaunische 14 genutzt.

### Bezugszeichenliste

1a erster Schrank
1b zweiter Schrank
1c dritter Schrank
2a äußere Seitenwand
2i innere Seitenwand
2r Rückseite
2u unterer Rand
3 Innenraum
4 Rückwand
4a seitlicher Rand
4b unterer Rand
5 Bodenteil
6 Deckelteil
7 Verbinder
8 Höhenversteller
9 Abstandhalter
10 Fußboden
12 Bodenunebenheit
13 Nivellierelement
21 Nut
26 Füße
51 Montageband
52 Befestigungsmittel
60 Wandnische
61 Fronteinkleidung
62 Profile
63 Wand
64 Schrauben
100 Schranksystem
a Abstand
bi Breite einer inneren Seitenwand
ba Breite einer äußeren Seitenwand
e Einschubrichtung
l1 Längsrichtung
I2 Querrichtung
I3 Hochrichtung
l4 Länge einer Seitenwand
l5 Länge einer Rückwand
AB Schranksystem
A erster Schrank
B zweiter Schrank
C Seitenwand
D Rückwand
E Frontwand
F Möbelverbinder
G Scharnier
H Deckelteil

## Patentansprüche

1. Schrank (1a, 1b, 1c) mindestens umfassend zwei Seitenwände (2a, 2i) und eine zwischen den zwei Seitenwänden (2a, 2i) angeordnete Rückwand (4), **dadurch gekennzeichnet, dass** die Rückwand (4) relativ zu den zwei Seitenwänden (2a, 2i) verschiebbar ist.

2. Schrank (1a, 1b, 1c) nach Anspruch 1, **dadurch gekennzeichnet, dass** die Rückwand (4) nach oben und unten verschiebbar ist.

3. Schrank (1a, 1b, 1c) nach Anspruch 1 oder 2, **dadurch gekennzeichnet, dass** die Rückwand (4) und die zwei Seitenwände (2a, 2i) auf einem Fußboden (10) aufstehen.

4. Schrank (1a, 1b, 1c) nach einem der Ansprüche 1 bis 3, **dadurch gekennzeichnet, dass** in oder an den zwei Seitenwänden (2a, 2i) jeweils eine Nut (21) angeordnet ist, in die die Rückwand (4) mit ihrem seitlichen Rand (4a) eingeschoben ist.

5. Schrank (1a, 1b, 1c) nach einem der Ansprüche 3 oder 4, **dadurch gekennzeichnet, dass** die zwei Seitenwände (2a, 2i) jeweils über Höhenversteller (8) auf dem Fußboden (10) aufgestellt und in der Höhe verstellbar sind.

6. Schrank (1a, 1b, 1c) nach einem der Ansprüche 3 bis 5, **dadurch gekennzeichnet, dass** die Rückwand (4) über Füße (26) auf dem Fußboden (10) aufgestellt ist.

7. Schrank (1a, 1b, 1c) nach einem der Ansprüche 1 bis 6, **dadurch gekennzeichnet, dass** die Rückwand (4) eine Länge (L5) aufweist, die größer als eine Länge (L4) einer Seitenwand (2a, 2i) ist.

8. Schrank (1a, 1b, 1c) nach einem der Ansprüche 1 bis 7, **dadurch gekennzeichnet, dass** an einer Rückseite (2r) der Seitenwänden (2a, 2i) jeweils ein Befestigungsmittel (52) angeordnet ist, an die ein Montageband (51) zumindest zeitweise befestigbar und die Seitenwände (2a, 2i) miteinander verbindet.

9. Schrank (1a, 1b, 1c) nach Anspruch 8, **dadurch gekennzeichnet, dass** das Montageband (51) elastisch ist und/oder die Befestigungsmittel (52) Heftzwecken, Dornen, Nieten, Stifte oder Nägel sind.

10. Schranksystem (100) mit mehreren Schränken (1a, 1b, 1c) nach einem der Ansprüche 1 bis 9, **dadurch gekennzeichnet, dass** benachbarte Schränke (1a, 1b, 1c) sich eine gemeinsame innere Seitenwand (2i) teilen.

11. Schranksystem (100) nach Anspruch 10, **dadurch gekennzeichnet, dass** eine Breite (bi) einer inneren Seitenwand (2i) doppelt so groß ist wie eine Breite (ba) einer äußeren Seitenwand (2a).

12. Anordnung mit einem Schranksystem (100) nach Anspruch 10 oder 11, **dadurch gekennzeichnet, dass** das Schranksystem (100) in einer Wandnische (60) mit Wänden (63) eingebaut ist, zwischen den Wänden (63) und dem Schranksystem (100) eine Fronteinkleidung (61) angeordnet ist und die Fronteinkleidung (61) von innerhalb des Schranksystems (100) lösbar an dem Schranksystem (100) befestigt ist.

13. Verfahren zum Aufbauen eines Schranks (1a, 1b, 1c) nach einem der Ansprüche 1 bis 9 oder eines Schranksystems (100) nach Anspruch 10 oder 11 oder Anordnung nach Anspruch 12, **gekennzeichnet durch** die folgenden Schritte:
Aufstellen einer ersten äußeren Seitenwand (2a),
Aufstellen und Einschieben einer ersten Rückwand (4) in eine Nut (21) der ersten äußeren Seitenwand (2a),
Aufstellen und Einschieben einer zweiten äußeren Seitenwand (2a) oder einer zweiten inneren Seitenwand (2i) mit ihrer Nut (21) auf einen Rand (4b) der ersten Rückwand (4),
Befestigen eines Montagebandes (51) an einem Befestigungsmittel (52) an der ersten äußeren Seitenwand (2a),
Spannen und Befestigen des Montagebandes (51) an einem Befestigungsmittel (52) an der zweiten äußeren Seitenwand (2a) oder an der zweiten inneren Seitenwand (2i),
bei Bedarf Wiederholen der vorhergehenden Schritte zum Aufbauen weiterer Schränke (1b, 1c) des Schranksystems (100).

14. Verfahren nach Anspruch 13, **dadurch gekennzeichnet, dass** die Seitenwände (2a, 2i) über ein Verstellen von Höhenverstellern (8) an den Seitenwänden (2a, 2i) auf ein gemeinsames Höhenniveau ausgerichtet werden.

15. Verfahren nach Anspruch 13 oder 14, **dadurch gekennzeichnet, dass** entweder oder nach dem Ausrichten auf ein gemeinsames Höhenniveau nach dem Spannen und Befestigen des Montagebandes (51) je Schrank (1a, 1b, 1c) ein Bodenteil (5) und ein Deckelteil (6) zwischen den Seitenwänden (2a, 2i) befestigt werden.
